# EUROPÄISCHE PATENTSCHRIFT

(11) **EP 0 775 040 B1**
(45) Veröffentlichungstag und Bekanntmachung des Hinweises auf die Patenterteilung: **21.10.1998**
(21) Anmeldenummer: 95925737.9
(22) Anmeldetag: 26.07.1995
(51) Int. Cl.: B26D 1/44, B26D 3/10, B26D 7/18

(54) **SCHNEIDVORRICHTUNG MIT DREHBAREM RINGMESSER**
CUTTER WITH RING-SHAPED BLADE
DISPOSITIF DE COUPE A LAME ANNULAIRE ROTATIVE

(30) Priorität: 13.08.1994 DE 4428785
(43) Veröffentlichungstag der Anmeldung: 28.05.1997
(73) Patentinhaber: LUPRA D. KEHRET LUFTHYDRAULISCHE PRÄZISIONSAPPARATE, 77694 Kehl (DE); AS-DRUCK GMBH, 77933 Lahr (DE)
(72) Erfinder: HISS, Mario, D-77933 Lahr-Mietersheim (DE); SCHREIBER, Frank, D-77948 Friesenheim (DE)
(74) Vertreter: RACKETTE Partnerschaft Patentanwälte
(86) Internationale Anmeldenummer: DE9500987
(87) Internationale Veröffentlichungsnummer: WO9605029

(56) Entgegenhaltungen:
- BE-A- 522 639
- DE-A- 2 750 835
- FR-A- 565 551
- FR-A- 2 526 444
- US-A- 1 930 489
- US-A- 4 621 956

## Beschreibung

Die Erfindung betrifft eine Schneidvorrichtung zum Abtrennen eines Verschnittstreifens von einem biegsamen, flach ausgerichteten, dünnen Gegenstand mit einem um eine Zentralachse drehbaren Ringmesser, das eine ringförmig geschlossene äußere Schneidflanke sowie eine ringförmig geschlossene innere Schneidflanke aufweist, die gegeneinander geneigt zu einer ringförmigen Schneide zulaufen und an einem Boden angebracht sind, und mit einem sich innerhalb der inneren Schneidflanke erstreckenden, das Ringmesser querenden, länglichen Führungselement zur Führung des zu bearbeitenden Gegenstandes.

Eine derartige Schneidvorrichtung ist aus US-A-1,930,489 bekannt. Bei der gattungsgemäßen Schneidvorrichtung zum Abtrennen eines Verschnittstreifens von einem biegsamen, flach ausgerichteten Gegenstand ist ein um eine Zentralachse drehbares Ringmesser vorgesehen, das eine ringförmig geschlossene, gegen die Zentralachse angeschrägte äußere Schneidflanke sowie eine ringförmig geschlossene innere Schneidflanke aufweist, die gegeneinander geneigt zu einer ringförmigen Schneide zulaufen und an einem Boden angebracht sind. Die gattungsgemäße Schneidvorrichtung verfügt weiterhin über ein zwischen der inneren Schneidflanke angeordnetes, das Ringmesser querendes längliches Führungselement zur Führung des zu bearbeitenden Gegenstandes, das als drehbare Zuführrolle ausgeführt ist. Die Außenfläche der Zuführrolle ist in axialer Richtung gewölbt ausgebildet, wobei der Krümmungsradius der Zuführrolle in axialer Richtung im wesentlichen dem Krümmungsradius der inneren Schneidflanke entspricht. Die Zuführrolle ist mit der Außenfläche nahe an die innere Schneidflanke angrenzend angeordnet, so daß ein von der Zuführrolle unter schräger Ausrichtung in axialer Richtung auf das Ringmesser zugeführter, biegsamer, flach ausgerichteter, dünner Gegenstand unter Bildung eines in das Ringmesser eintretenden Verschnittstreifens bearbeitet wird. Mit dieser Vorrichtung ist zwar mit einem präzisen Schnitt eine angeschrägte Stoßkante herstellbar, allerdings ist ein Abtrennen von Verschnittstreifen mit wechselnden, sehr unterschiedlichen Breiten und demzufolge unterschiedlicher Breite des bearbeiteten Gegenstandes nur aufwendig durchführbar.

Aus der DE 27 50 835 A1 ist eine Schneidvorrichtung bekannt, bei der ein Ringmesser mit einer ringförmig geschlossenen äußeren Schneidflanke sowie einer ringförmig geschlossenen inneren Schneidflanke vorgesehen ist, die gegeneinander geneigt zu einer ringförmigen Schneide zulaufen. Das um eine Zentralachse drehbare Ringmesser ist durch einen der Schneide gegenüberliegenden Boden abgeschlossen, an dem die Schneidflanken angebracht sind. Im Randbereich des Ringmessers nahe der Schneide ist eine Rolle als Führungselement vorgesehen, über die ein dünner Gegenstand, beispielsweise Papier oder Karton, tangential zu der Schneide zuführbar ist. Die Rolle ist in einem radialen Abstand von der Schneide einjustiert, der kleiner als die Materialstärke des Gegenstandes ist. Die innere Schneidflanke ist zylindrisch ausgebildet, während die äußere Schneidflanke radial nach außen angeschrägt ist.

Bei Auftreffen des zugeführten Gegenstandes auf die Schneide wird ein dünner Span abgetrennt, dessen Dicke dem radialen Abstand der Rolle von der Schneide entspricht. Die Breite des Spanes ist durch den Radius des Hohlmessers, den Anpreßdruck, der Form der Rolle und der Steifigkeit des dünnen Gegenstandes bestimmt. Der Gegenstand ist mit einer der Rolle gegenüberliegenden Anpreßeinrichtung, vorzugsweise einer Preßluftdüse, auf die Rolle niedergedrückt. Nach Abheben des Spanes gleitet die Papier- oder Kartonbahn auf die Anschrägung der äußeren Messerflanke auf, so daß im Bereich der Schneide in dem zu bearbeitenden Gegenstand eine Biegespannung erzeugt ist, die das Abheben des Spanes erleichtert.

Die letztgenannte Schneidvorrichtung gestattet zwar das Abtrennen von verhältnismäßig schmalen Streifen aus dem dünnen Gegenstand, beispielsweise um Faltkanten oder Leimnuten zu bilden, allerdings ist die gattungsgemäße Schneidvorrichtung wenig geeignet, um Material über die gesamte Dicke des dünnen Gegenstandes abzutrennen, da durch die tangentiale Zuführung des Gegenstandes auf die Schneide eine dünn auslaufende und zu unregelmäßigem Abriß neigende Trennkante ausgebildet ist. Zudem ist eine Justierung der Schneidvorrichtung zum Erzielen verschiedener Endbreiten des zu bearbeitenden Gegenstandes nicht praktikabel.

Aus der FR-A-2 526 444 ist eine Schneidvorrichtung zum Abschälen von Material bekannt, das ein um eine Zentralachse drehbares Ringmesser mit einer ringförmig geschlossenen, zylindrischen äußeren Schneidflanke sowie einer ringförmig geschlossenen inneren Schneidflanke aufweist, die gegeneinander geneigt zu einer ringförmigen Schneide zulaufen und an einem Boden angebracht sind. Die Schneidvorrichtung verfügt über ein kreisbogenförmiges, in radialer Richtung gegenüber der Schneide verschiebbares Führungselement, mit dem die Dicke von abzuschälendem Material bei Zufuhr des Gegenstandes auf die Schneide einstellbar ist.

Weiterhin sind als Schneidvorrichtungen beispielsweise sogenannte Ober- oder Untermesser bei Rollendruckmaschinen bekannt. Das Schneidelement ist durch ein scheibenförmiges Schneidrad gebildet, wobei die Schneide durch gegeneinander geneigte Schneidflanken beidseitig einer Mittelebene auf dem Umfang des Schneidrades ausgebildet ist. Üblicherweise ist das Schneidrad auf einem dünnen zu schneidenden Gegenstand, beispielsweise einer Papierbahn, aufgesetzt und bei einer Verschiebung der Papierbahn in Richtung des Schneidrades ist die Papierbahn durchtrennbar.

In einer Ausführungsform von derartigen letztgenannten Schneideinrichtungen mit Schneidrädern ist die Papierbahn zwischen dem Schneidrad und einer Schneidrolle durchgeführt, wobei das Schneidrad mit einem gewissen Andruck auf der Schneidrolle aufliegt. Diese Schneideinrichtungen weisen den Nachteil auf, daß in Abhängigkeit des Andruckes des Schneidrades auf die Schneidrolle verhältnismäßig schnell unerwünschte Kerben in die Schneidrolle eingeschnitten werden und sich die Schneide des Schneidrades verhältnismäßig schnell abnutzt.

In einer weiteren Ausführungsform einer Schneideinrichtung in Rollendruckmaschinen ist die Papierbahn einem freistehenden Schneidrad mit einem verhältnismäßig großen Durchmesser zugeführt. Bei dieser Ausführungsform ist zwar die Schneide im Vergleich zu den vorgenannten Ausgestaltungen weniger abgenutzt, es ist jedoch verhältnismäßig aufwendig, bei wechselnden Papierstärken zum Erreichen einer guten Schneidwirkung die Maschinenparameter wie Zuführgeschwindigkeit und/oder Drehzahl des Schneidrades aufeinander abzustimmen, da beispielsweise die Zuführgeschwindigkeit häufig durch Druckvorgänge festgelegt ist.

Bei beiden Ausführungsformen von Schneideinrichtungen in Rollendruckmaschinen mit Schneidrädern ist es bedingt durch den verhältnismäßig großen Platzbedarf häufig nicht praktikabel, eine Rollendruckmaschine mit einer Schneideinrichtung zum Beschneiden von Papierbahnen mit häufigen wechselnden Breiten des abgetrennten Teiles nachzurüsten.

Der Erfindung liegt die Aufgabe zugrunde, eine Schneidvorrichtung der eingangs genannten Art zu schaffen, mit der ein dünner Gegenstand, insbesondere eine Papierbahn, mit einer sauberen Trennkante und mit in einfacher Weise einzustellenden Breiten zuschneidbar ist.

Diese Aufgabe wird mit einer Schneidvorrichtung der eingangs genannten Art erfindungsgemäß dadurch gelöst, daß die äußere Schneidflanke zylindrisch ist, daß die innere Schneidflanke in Richtung der Zentralachse angeschrägt ist, daß der Boden in Richtung der Zentralachse von dem Führungselement wegweisend gewölbt ist, und daß das Führungselement derart länglichen und mittig im Bereich der Zentralachse angeordnet ist, daß die Führungsfläche des Führungselementes rechtwinklig auf die Schneide steht.

Durch das rechtwinklige Anordnen eines länglich ausgebildeten Führungselementes zu der Schneide ist durch die dadurch bedingte ebenfalls rechtwinklige Zuführung beispielsweise einer Papierbahn auf die Schneide eine saubere Trennkante erzeugt. Weiterhin ist der Gegenstand nach dem Durchtrennen umlenkungsfrei an der äußeren, zylindrisch ausgebildeten Schneidflanke vorbeigeführt, während der abgetrennte Materialstreifen bei einem Erstanschnitt nach Auftreffen auf den gewölbten Boden um das Führungselement umgelenkt und beispielsweise einer Abführeinrichtung aufgrund eines spannungsfreien Schnittes zielsicher zugeführt ist. Insbesondere auch nach einem Abriß des abgetrennten Materiales kann somit bei entsprechender Ausrichtung der Abführeinrichtung ein selbsttätiges Einfädeln des abgetrennten Materiales in die Abführeinrichtung erzielt werden.

Die erfindungsgemäße Schneidvorrichtung gestattet weiterhin durch einfaches Versetzen des Ringmessers quer zu dem zu bearbeitenden dünnen Gegenstand eine einfache Einstellung der Breite des abgetrennten Materiales, welche lediglich durch den Durchmesser des Ringmessers begrenzt ist. Insbesondere muß dabei das Führungselement nicht nachjustiert werden.

Ist das Schneiden mit verhältnismäßig häufig wechselnden Schnittbreiten notwendig, ist es zweckmäßig die Schneidvorrichtung an quer zu der Verschieberichtung ausgerichteten Stangen verschiebbar anzubringen, so daß in einfacher Weise durch Verschieben der Schneidvorrichtung verschiedene Schnittbreiten einstellbar sind.

Bei einer Verwendung der erfindungsgemäßen Schneidvorrichtung in Verbindung mit einer Rollendruckmaschine sind dem Ringmesser insbesondere auch mehrfach übereinander gelegte Papierbahnen mit quer zu der Laufrichtung versetzten Rändern zuführbar, um sauber zugeschnittene Papierbahnen gleicher Breite zu erhalten. Überdies sind zum beidseitigen Bearbeiten die Schneidvorrichtungen ohne Änderung des mechanischen Aufbaus in Laufrichtung sowohl rechts als auch links über Kopf einbaubar. Bei Antrieb der Ringmesser durch Elektromotoren sind die Netzphasen für bezüglich der Papierbahn gleichsinniger Drehrichtung gegensinnig angeschlossen.

Weitere zweckmäßige Ausgestaltungen und Vorteile der Erfindung sind Gegenstand der Unteransprüche und der nachfolgenden Figurenbeschreibung. Es zeigen:
- Fig. 1: in einer perspektivischen Ansicht ein bevorzugtes Ausführungsbeispiel der erfindungsgemäßen Schneidvorrichtung, die auf Gleitstangen verschiebbar ist,
- Fig. 2: das Ausführungsbeispiel gemäß Fig. 1 mit einer zu beschneidenden Papierbahn in perspektivischer Darstellung und
- Fig. 3: einen Schnitt durch ein Ausführungsbeispiel gemäß Fig. 1.

Fig. 1 zeigt in einer perspektivischen Ansicht ein bevorzugtes Ausführungsbeispiel einer erfindungsgemäßen Schneidvorrichtung mit einem topfartigen Ringmesser 1. an dem durch eine äußere Messerflanke 2 und eine innere Messerflanke 3, die gegeneinander geneigt und ringförmig geschlossen sind, eine Schneide 4 ausgebildet ist. In diesem Ausführungsbeispiel ist die innere Messerflanke 3 gegen die äußere Messerflanke 2 in Richtung einer Zentralschraube 5 zulaufend angeschrägt, während die äußere Messerflanke 2 eine zylindrische Gestalt aufweist. Zwischen der inneren Messerflanke 3 ist ein Messerboden 6 vorgesehen, der an die innere Messerflanke 3 anstoßend die Innenfläche des Ringmessers 1 bedeckt.

Das Ringmesser 1 ist über einen Abstandsring 7 drehbar an einer Grundplatte 8 befestigt. Der Durchmesser des Abstandsringes 7 entspricht dem Außendurchmesser des Ringmessers 1 beziehungsweise der äußeren Messerflanke 2. An dem Abstandsring 7 ist mit zwei Befestigungsschrauben 9, 10 ein Auflagetisch 11 angebracht, der sich längs des Abstandringes 7 von der Grundplatte 8 bis in den Bereich der Schneide 4 erstreckt. Im Bereich des Auflagetisches 11 fluchten das Ringmesser 1 sowie der Abstandsring 7 mit der Längsseite der Grundplatte 8.

An dem im Bereich der Schneide 4 angeordneten Ende des Auflagetisches 11 ist ein Schwenkscharnier 12 vorgesehen, mit dem um eine Scharnierachse 13 drehbar ein Schwenktisch 14 mit dem Auflagetisch 11 verbunden ist. Der Schwenktisch 14 erstreckt sich von einem dem Schwenkscharnier 12 benachbarten Abschnitt der Schneide 4 über die Innenseite des Ringmessers 1 bis zu dem gegenüberliegenden Abschnitt der Schneide 4.

In dem in Fig. 1 dargestellten Ausführungsbeispiel ist eine Schwenkfläche 15 des Schwenktisches 14 auf dem Durchmesser des Ringmessers 1 angeordnet und steht im wesentlichen rechtwinklig auf der Schneide 4. Weiterhin tritt ein Teil der Schwenkfläche 15 über die Schneide 4 in Richtung des Messerbodens 6 in das Ringmesser 1 ein, wobei an dem an das Schwenkscharnier 12 angrenzende Ende des Schwenktisches 14 eine Schneideausnehmung 16 vorgesehen ist, in die die Schneide 4 eingreift. Die Länge des Schwenktisches 14 ist so bemessen, daß das dem Schwenkscharnier 12 gegenüberliegende Ende des Schwenktisches 14 im Bereich der inneren Messerflanke 3 abschließt. In der Ausrichtung gemäß Fig. 1 liegen die Schwenkfläche 15 und eine Auflagefläche 17 des Auflagetisches 11 in einer Ebene.

An der Grundplatte 8 ist dem Ringmesser 1 gegenüberliegend ein elektrischer Antriebsmotor 18 angebracht, mit dem das Ringmesser 1 in zwei Drehrichtungen antreibbar ist. Auf der Rückseite der Grundplatte 8 sind in der Darstellung gemäß Fig. 1 nicht sichtbare Getriebeelemente vorgesehen, die mit einem Deckel 19 abgedeckt sind.

Zwischen dem Ringmesser 1 und dem Antriebsmotor 18 ist an der Grundplatte 8 ein Führungsblock 20 befestigt, durch den eine erste Gleitstange 21 und eine zweite Gleitstange 22 durchgeführt sind. Die in Fig. 1 dargestellte Schneidvorrichtung ist von Hand entlang der Gleitstangen 21, 22 verschiebbar und an einer Position mit einem Arretierhebel 23 fixierbar.

In einer abgewandelten, nicht dargestellten Ausführungsform ist die Schneidvorrichtung mit einem Verschiebeantrieb auf den Gleitstangen 21, 22 periodisch zwischen zwei Randpositionen verschiebbar.

Die Gleitstangen 21, 22 sind mit jeweils einem Ende in ein Wandhalteteil 24 eingeführt und mit diesem fest verbunden. Das Wandhalteteil 24 ist mit Halteschrauben 25, 26, 27, 28 an einer Seitenwand beispielsweise einer Rollenrotationsmaschine befestigbar. In dem Ausführungsbeispiel gemäß Fig. 1 ist vorgesehen, daß das Wandhalteteil 24 auf einer Seite mit einem Andruckstück 29 befestigbar ist, wobei das Andruckstück 29 durch zwei Halteschrauben 27, 28 gehalten ist.

Fig. 2 zeigt in einer perspektivischen Ansicht die Schneidvorrichtung gemäß Fig. 1 im Betrieb beim Beschneiden einer in Fig. 2 ausschnittsweise dargestellten Papierbahn 30. Die Papierbahn 30 ist beispielsweise bei einer durch den Ausschnitt einer Seitenwand 31 dargestellten Rollenrotationsmaschine in einer durch einen Pfeil gekennzeichneten Förderrichtung 32 auf die mit dem Wandhalteteil 24 an der Seitenwand 31 angebrachten Schneidvorrichtung zugeführt. Die Papierbahn 30 liegt auf der Schwenkfläche 15 des Schwenktisches 14 sowie auf der in der Darstellung gemäß Fig. 2 nicht sichtbaren Auflagefläche 17 des Auflagetisches 11 auf. Ein auf der Schwenkfläche 15 aufliegender Abschnitt 33 der Papierbahn 30 ist mit der sich in einer durch einen Pfeil dargestellten Drehrichtung 34 in einer Drehebene drehenden Schneide 4 von der Papierbahn 30 abschneidbar. Die Drehebene der Schneide 4 ist in diesem Ausführungsbeispiel rechtwinklig zu der Förderrichtung 32 ausgerichtet. Ein Verschnittstreifen 35 mit einer konstanten Breite des Abschnittes 33 ist um den Schwenktisch 14 umgelenkt, in einer durch einen Pfeil gekennzeichneten Abfuhrrichtung 36 einer einen Absaugschlauch 37 aufweisenden Abführeinrichtung zugeführt und von der Schneidvorrichtung entfernt, während der übrige Teil der Papierbahn 30 an der äußeren Messerflanke 2, dem Abstandsring 7, der Grundplatte 8 sowie dem Deckel 19 vorbeiläuft. Auf diese Weise ist eine kontinuierliche Entsorgung des Verschnittstreifens 35 gewährleistet.

Bei einer periodischen Verschiebung der Schneidvorrichtung zwischen zwei Randpositionen entlang der Längsrichtung der Gleitstangen 21, 22 ist die Papierbahn 30 bei einer wechselnden Breite des Abschnittes 33 mit einem Wellenrand beschneidbar.

Weiterhin ist in Fig. 2 dargestellt, daß die Gleitstangen 21, 22 mit den von dem Wandhalteteil 24 wegweisenden Enden mit einem Stangenendteil 38 gehalten sind. Dadurch ist ein gleichbleibender Abstand zwischen den Gleitstangen 21, 22 und damit ein einwandfreies Gleiten des Führungsblockes 20 auf den Gleitstangen 21, 22 gewährleistet.

Zu Beginn des Beschneidungsvorganges stößt nach dem Anschnitt der Verschnittstreifen 35 auf den sich drehenden Messerboden 6 und ist in die Drehrichtung 34 abgelenkt. Bei einem entsprechenden Saugvermögen des an die Abführeinrichtung angeschlossenen Absaugschlauches 37 ist der Verschnittstreifen 35 bei einem Austritt aus dem Ringmesser 1 in Richtung der Seitenwand 31 selbsttätig angesaugt und abgeführt.

Fig. 3 zeigt in einem Längsschnitt eine Schneidvorrichtung entsprechend Fig. 1 und Fig. 2 mit Antriebselementen zum Antreiben des Ringmessers 1. An einer Welle 39 des Antriebsmotors 18 ist eine Motorriemenscheibe 40 angebracht, die die Drehung der Welle 39 über einen in Fig. 3 nicht dargestellten Zahnriemen auf eine Messerriemenscheibe 41 überträgt. Der Zahnriemen ist mit einem Riemenspanner 42 spannbar, der exzentrisch in der Grundplatte 8 drehbar befestigt ist. Die Messerriemenscheibe 41 ist mit der Zentralschraube 5 mit dem Ringmesser 1 verbunden.

Die Zentralschraube 5 erstreckt sich in Längsrichtung durch eine Messersäule 43 des Ringmessers 1, wobei die Messersäule 43 mit zwei Säulenlagern 44, 45 in dem mit Befestigungsschrauben 46, 47 an der Grundplatte angebrachten Lagerring 7 frei drehbar gelagert ist.

In der Schneidvorrichtung gemäß Fig. 3 ist die in Richtung der Schwenkfläche 15 weisende Seite des Ringmessers 1 aus Sicherheitsgründen mit einer Messerabdeckplatte 48 abgedeckt, um Verletzungen durch den freistehenden Teil der Schneidkante 4 zu vermeiden. Weiterhin sind die Kanten des Schwenktisches 14 abgerundet, um bei einer quer zu der Längsrichtung der Zentralschraube 5 erfolgenden Zufuhr der Papierbahn 30 ein beschädigungsfreies Gleiten über den Schwenktisch 14 zu gewährleisten, auch wenn die Schwenkfläche 15 nicht exakt in der Ebene der Papierbahn angeordnet ist. Die Wölbung des Messerbodens 6 in Richtung der Zentralschraube 5 gewährleistet eine zuverlässige Umlenkung des Verschnittstreifens 35 bei einem Erstanschnitt der Papierbahn 30. Der Führungsblock 20 ist mit einer an die Gleitstange 21 andrückbaren Arretierschraube 49 gegen ein unbeabsichtigtes Verschieben der Schneidvorrichtung fixierbar.

## Patentansprüche

1. Schneidvorrichtung zum Abtrennen eines Verschnittstreifens von einem biegsamen, flach ausgerichteten, dünnen Gegenstand (30) mit einem um eine Zentralachse (5) drehbaren Ringmesser, das eine ringförmig geschlossene äußere Schneidflanke sowie eine ringförmig geschlossene innere Schneidflanke aufweist, die gegeneinander geneigt zu einer ringförmigen Schneide (4) zulaufen und an einem Boden (6) angebracht sind, und mit einem sich innerhalb der inneren Schneidflanke erstreckenden, das Ringmesser querenden, länglichen Führungselement zur Führung des zu bearbeitenden Gegenstandes (30), **dadurch gekennzeichnet**, daß die äußere Schneidflanke (2) zylindrisch ist, daß die innere Schneidflanke (3) in Richtung der Zentralachse (5) angeschrägt ist, daß der Boden (6) in Richtung der Zentralachse (5) von dem Führungselement (14) wegweisend gewölbt ist, und daß das Führungselement (14) derart länglich und mittig im Bereich der Zentralachse (5) angeordnet ist, daß die Führungsfläche (15) des Führungselementes (14) rechtwinklig auf die Schneide (4) steht.

2. Schneidvorrichtung nach Anspruch 1, dadurch gekennzeichnet, daß das Führungselement ein der Schneide (4) vorgelagerter Tisch (14) ist, der eine quer zu der Schneide (4) stehende Fläche (15) aufweist.

3. Schneidvorrichtung nach Anspruch 2, dadurch gekennzeichnet, daß ein Teil der Fläche (15) des Tisches (14) zwischen der inneren Schneidflanke (3) in das Ringmesser (1) hineinragend angeordnet ist.

4. Schneidvorrichtung nach Anspruch 2 oder 3, dadurch gekennzeichnet, daß die Fläche (15) des Tisches (14) im Bereich des größten Durchmessers der Schneide (4) angeordnet ist.

5. Schneidvorrichtung nach einem der Ansprüche 2, 3 oder 4, dadurch gekennzeichnet, daß die Fläche (15) des Tisches (14) schwenkbar ist.

6. Schneidvorrichtung nach Anspruch 5, dadurch gekennzeichnet, daß der Tisch (14) und ein an die äußere Schneidflanke (2) angrenzender Außentisch (11) über ein Scharnier (12) miteinander verbunden sind, wobei der Tisch (14) um eine Achse (13) des Scharnieres (12) schwenkbar ist.

7. Schneidvorrichtung nach einem der Ansprüche 1 bis 6, dadurch gekennzeichnet, daß eine Positioniervorrichtung vorgesehen ist, mit der das Ringmesser (5) und das Führungselement (14) in Längsrichtung des Führungselementes (14) verschiebbar sind.

8. Schneidvorrichtung nach Anspruch 7, dadurch gekennzeichnet, daß das Ringmesser (5) und das Führungselement (14) periodisch zwischen zwei Randpositionen verschiebbar sind.

9. Schneidvorrichtung nach Anspruch 8, dadurch gekennzeichnet, daß das Ringmesser (5) und das Führungselement (14) über Gleitstangen (21, 22) der Positioniervorrichtung an einer Seitenwand (31) insbesondere einer Rollenrotationsmaschine anbringbar ist.

10. Schneidvorrichtung nach einem der Ansprüche 1 bis 9, dadurch gekennzeichnet, daß eine Abführeinrichtung (37) vorgesehen ist, mit der ein von dem Gegenstand (30) abgetrennter, von dem Führungselement (14) und dem Boden (6) umgelenkter Teil (35) kontinuierlich abführbar ist.

## Claims

1. A cutting apparatus for cutting a cutting waste strip from a thin flexible article (30) which is oriented in a flat condition, comprising a ring-shaped blade which is rotatable about a central axis (5) and which has an annularly closed outer cutting flank and an annularly closed inner cutting flank which converge relative to each other inclinedly to form an annular cutting edge (4) and are mounted to an end portion (6), and comprising an elongate guide element which extends within the inner cutting flank and which crosses the ring diameter for guiding the article (30) to be processed, characterised in that the outer cutting flank (2) is cylindrical, that the inner cutting flank (3) is bevelled in the direction of the central axis (5), that the end portion (6) is curved in the direction of the central axis (5) facing away from the guide element (14) and that the guide element (14) is elongate and arranged centrally in the region of the central axis (5) in such a way that the guide surface (15) of the guide element (14) is at a right angle to the cutting edge (4).

2. A cutting apparatus according to claim 1 characterised in that the guide element is a table (14) which is mounted in front of the cutting edge (4) and which has a surface (15) that is disposed transversely relative to the cutting edge (4).

3. A cutting apparatus according to claim 2 characterised in that a part of the surface (15) of the table (14) is arranged to project between the inner cutting flank (3) into the ring-shaped blade (1).

4. A cutting apparatus according to claim 2 or claim 3 characterised in that the surface (15) of the table (14) is arranged in the region of the largest diameter of the cutting edge (4).

5. A cutting apparatus according to one of claims 2, 3 and 4 characterised in that the surface (15) of the table (14) is pivotable.

6. A cutting apparatus according to claim 5 characterised in that the table (14) and an outer table (11) adjoining the outer cutting flank (2) are connected together by way of a hinge (12), the table (14) being pivotable about an axis (13) of the hinge (12).

7. A cutting apparatus according to one of claims 1 to 6 characterised in that there is provided a positioning device with which the ring-shaped blade (1) and the guide element (14) are displaceable in the longitudinal direction of the guide element (14).

8. A cutting apparatus according to claim 7 characterised in that the ring-shaped blade (1) and the guide element (14) are displaceable periodically between two boundary positions.

9. A cutting apparatus according to claim 8 characterised in that the ring-shaped blade (1) and the guide element (14) can be mounted by way of slide bars (21, 22) of the positioning device to a side wall (31) in particular of a roll rotation machine.

10. A cutting apparatus according to one of claims 1 to 9 characterised in that there is provided a discharge device (37) with which a portion (35) which is cut off the article (30) and which is diverted by the guide element (14) and the end portion (6) can be continuously carried away.

## Revendications

1. Dispositif de coupe destiné à découper une bande dans un objet (30) mince, flexible, posé à plat, à l'aide d'un couteau circulaire rotatif autour d'un axe central (5), dispositif qui présente un flanc de coupe extérieur fermé en forme circulaire, ainsi qu'un flanc de coupe intérieur également fermé en forme circulaire, les deux flancs s'inclinant l'un vers l'autre pour former une lame de forme circulaire (4), et étant fixés sur un fond (6), le dispositif présentant également un élément de guidage oblong croisant transversalement la lame circulaire, s'étendant à l'intérieur du flanc de coupe intérieur et étant destiné à guider l'objet (30) devant subir la coupe, caractérisé en ce que le flanc de coupe extérieure (2) est cylindrique, que le flanc intérieur (3) est chanfreiné en direction de l'axe central (5), que le fond (6) présente un bombage en direction de l'axe central (5) et s'écartant de l'élément de guidage (14), et que ledit élément de guidage (14) est disposé longitudinalement et centralement dans la zone de l'axe central (5), de telle manière que la face de guidage (15) de l'élément de guidage (14) est placée perpendiculairement par rapport à la lame (4).

2. Dispositif de coupe selon la revendication 1, caractérisé en ce que l'élément de guidage est une table (14) montée à l'avant de la lame (4), et qui présente une face (15) transversale par rapport à ladite lame (4).

3. Dispositif de coupe selon la revendication 2, caractérisé en ce qu'une partie de la face (15) de la table (14) est disposée entre le flanc de coupe intérieur (3) de manière à pénétrer dans le couteau circulaire (1).

4. Dispositif de coupe selon la revendication 2 ou 3, caractérisé en ce que la face (15) de la table (14) est disposée dans la région où la lame (4) présente son diamètre maximal.

5. Dispositif de coupe selon l'une des revendications 2, 3 ou 4, caractérisé en ce que la face (15) de la table (14) est pivotable.

6. Dispositif de coupe selon la revendication 5, caractérisé en ce que la table (14) et une table extérieure (11) adjacente au flanc de coupe extérieur (2) sont reliées mutuellement par une charnière (12), la table (14) étant pivotable autour d'un axe (13) de ladite charnière (12).

7. Dispositif de coupe selon l'une des revendications 1 à 6, caractérisé par la présence d'un dispositif de positionnement au moyen duquel le couteau circulaire (5) et l'élément de guidage (14) peuvent coulisser dans le sens longitudinal de l'élément de guidage (14).

8. Dispositif de coupe selon la revendication 7, caractérisé en ce que le couteau circulaire (5) et l'élément de guidage (14) peuvent coulisser périodiquement entre deux positions marginales.

9. Dispositif de coupe selon la revendication 8, caractérisé en ce qu'au moyen de barres coulissantes (21, 22) du dispositif de positionnement, le couteau circulaire (5) et l'élément de guidage (14) peuvent être fixés sur une paroi latérale (31) d'une machine, notamment une rotative.

10. Dispositif de coupe selon l'une des revendications 1 à 9, caractérisé par la présence d'un dispositif d'évacuation (37) au moyen duquel une partie (35) qui a été découpée dans l'objet (30) et déviée par l'élément de guidage (14) et le fond (6), peut être évacuée de manière continue.
